# EUROPÄISCHE PATENTANMELDUNG

(11) **EP 2 749 197 A1**
(43) Veröffentlichungstag der Anmeldung: **02.07.2014**
(21) Anmeldenummer: 13198486.6
(22) Anmeldetag: 19.12.2013
(51) Int. Cl.: A47L 15/42

(54) **Geschirrspülmaschine mit einer Dichtung zwischen Tür und Spülkammer**

(30) Priorität: 27.12.2012 TR 201215373
(71) Anmelder: BSH Bosch und Siemens Hausgeräte GmbH, 81739 München (DE)
(72) Erfinder: Avunduk, Sinan, 34488 Istanbul (TR); Isbilen, Ersin, 89415 Lauingen (DE)

(57) **Zusammenfassung**

Die Erfindung betrifft eine Geschirrspülmaschine, insbesondere eine Haushaltsgeschirrspülmaschine (1), die eine Spülkammer (10), eine sich auf der einen Seite der Spülkammer (10) befindende Zugangsöffnung (11), die den Zugang zur Spülkammer (10) ermöglicht, einen Öffnungsrahmen (20), der die Zugangsöffnung (11) zumindest zum Teil umgibt, und eine Tür (40), die die Schließung der Zugangsöffnung (11) ermöglicht, umfasst, wobei der Öffnungsrahmen (20) auf der Innenseite (21), die zur Zugangsöffnung (11) weist, eine integrierte Dichtung (30) aufweist, die die Dichtheit zwischen der Tür (40) und der Spülkammer (10) gewährleistet.

## Beschreibung

Die Erfindung betrifft eine Geschirrspülmaschine, insbesondere eine Haushaltsgeschirrspülmaschine, die einen Öffnungsrahmen um die Zugangsöffnung zur Spülkammer und eine Dichtung an diesem Rahmen aufweist.

Manche Geschirrspülmaschinen, insbesondere die Geschirrspülmaschinen, bei denen eine Wand der Spülkammer im Gegensatz zu den restlichen Wänden nicht aus Metall besteht, weisen einen Öffnungsrahmen um die Zugangsöffnung auf, die den Zugang zur Spülkammer ermöglicht. Im Allgemeinen befindet sich der Öffnungsrahmen um die Zugangsöffnung einer Spülkammer, deren Boden aus Kunststoff hergestellt ist. Er kann sich jedoch auch um die Zugangsöffnung einer Spülkammer befinden, die komplett aus Metall besteht. Der Öffnungsrahmen ist meistens kein kompletter Rahmen, sondern ein Teilrahmen in U-Form.

Der Öffnungsrahmen weist eine Dichtung auf, die der Dichtheit zwischen der Tür und der Spülkammer dient. Zu diesem Zweck wird auf der Innenseite des Öffnungsrahmens, die zur Zugangsöffnung weist, ein Dichtungslager gebildet. Dieses Dichtungslager am Öffnungsrahmen, der durch gängige technische Kunststoffformungsverfahren wie Spritzgießen hergestellt wird, wird während des Formens gebildet. Danach wird die Dichtung, die gekauft wird und in Abbildung 3 abgebildet ist, von einem Arbeiter in dieses Dichtungslager montiert.

Ziel der Erfindung ist es, eine Geschirrspülmaschine bereitzustellen, die die Dichtheit zwischen der Tür und der Spülkammer sicherer und mit weniger Aufwand im Vergleich zum Stand der Technik gewährleistet.

Um dieses Ziel zu erreichen, stellt die Erfindung eine Geschirrspülmaschine, insbesondere eine Haushaltsgeschirrspülmaschine, die eine Spülkammer, eine sich auf der einen Seite der Spülkammer befindende Zugangsöffnung, die den Zugang zur Spülkammer ermöglicht, einen Öffnungsrahmen, der die Zugangsöffnung zumindest zum Teil umgibt, und eine Tür, die die Schließung der Zugangsöffnung ermöglicht, umfasst; wobei der Öffnungsrahmen auf der Innenseite, die zur Zugangsöffnung weist, eine integrierte Dichtung aufweist, die die Dichtheit zwischen der Tür und der Spülkammer gewährleistet, bereit. Auf diese Weise werden die Kosten, die im Stand der Technik aufgrund des Aufwands, der Montage, der Lagerung und des Transports der externen Dichtung entstehen, die in dem sich auf der zur Zugangsöffnung weisenden Innenseite des Öffnungsrahmens befindenden Dichtungslager angebracht wird, ganz abgeschafft oder minimiert. Außerdem wird eine sicherere und höhere Abdichtungsleistung gewährleistet, indem im Gegensatz zu den punktuellen Kontakten der externen Dichtung, die zur Dichtheit dienen, eine Dichtung erhalten wird, die aufgrund ihrer integrierten Struktur mit dem Öffnungsrahmen die gesamte Fläche berührt.

Bei einer bevorzugten Ausführungsform der Erfindung enthält der Öffnungsrahmen auf der Innenseite, die zur Zugangsöffnung weist, ein Dichtungslager. Auf diese Weise wird die Kontaktfläche der integrierten Dichtung mit dem Öffnungsrahmen erweitert und dadurch die Abdichtungsleistung erhöht. Außerdem wird gewährleistet, dass die derzeit in der vorhandenen Technik verwendeten Öffnungsrahmen weiterhin zum Einsatz kommen. Somit wird verhindert, dass die derzeit verwendbaren Öffnungsrahmen entsorgt werden.

Bei einer bevorzugten Ausführungsform der Erfindung weist das Dichtungslager eine Lagerwand und eine Klaue auf, die über die Seite der Lagerwand, die zum Dichtungslager weist, in das Dichtungslager hineingeht. Auf diese Weise wird verhindert, dass die Dichtung sich vom Dichtungslager löst. Dies leistet weiterhin einen positiven Beitrag zur Lebensdauer des Erfindungsgegenstandes und verlängert sie.

Bei einer bevorzugten Ausführungsform der Erfindung besteht die Dichtung aus einem wärmebeständigen Material. Auf diese Weise wird gewährleistet, dass die Dichtung gegen relativ hohe Temperaturen in der Geschirrspülmaschine beständig ist.

Bei einer weiteren bevorzugten Ausführungsform der Erfindung besteht die Dichtung aus einem weichen Material. Bei einer weiteren bevorzugten Ausführungsform besteht die Dichtung aus einem elastischen Material. Dadurch entsteht eine leicht zu verarbeitende Dichtung. Außerdem wurde erfolgreich gewährleistet, dass sich die Kontaktfläche der Dichtung während des Schließens der Tür deformiert und sich somit an die Form der Türfläche anpassen lässt und dadurch eine sichere Dichtheit gewährleistet. Durch die Elastizität hat die Dichtung dann ihre ursprüngliche Form, wenn auf sie keine Kraft ausgeübt wird. Auf diese Weise wird gewährleistet, dass die Dichtung lange Zeit benutzt werden kann, ohne dass sie sich nachhaltig deformiert.

Bei einer weiteren bevorzugten Ausführungsform der Erfindung besteht der Öffnungsrahmen aus einem Kunststoff, insbesondere einem Hartkunststoff. Dadurch wird ein Öffnungsrahmen erhalten, der härter als die Dichtung ist, und somit wird gewährleistet, dass die Dichtung und der Öffnungsrahmen während der Fertigstellung der Dichtung fest verklebt werden.

Bei einer weiteren bevorzugten Ausführungsform der Erfindung weist der Öffnungsrahmen mehrere Haltewände an einer Seite, die nicht zur Spülkammer weist, und mindestens einen Hohlraum zwischen diesen Haltewänden auf. Auf diese Weise wird ein Öffnungsrahmen erhalten, der mit wenig Material genügend Halt aufweist. Dadurch werden Herstellungs- und Transportkosten gesenkt.

Abbildung 1 stellt eine Schnittansicht des erfindungsgemäßen Öffnungsrahmens, der Dichtung und der Tür grafisch dar. In der Abbildung werden nur die Schnittansichten des Öffnungsrahmens und der Dichtung dargestellt, während nur die Innenwand der Tür gezeigt wird. Die Spülkammer und die weiteren Teile der Geschirrspülmaschine werden hier nicht dargestellt. Abbildung 2 stellt die Spülkammer, den Öffnungsrahmen und die Tür der Geschirrspülmaschine dar. In dieser Abbildung ist die Tür der Geschirrspülmaschine in geschlossenem Zustand. Außerdem zeigt sie eine Ansicht einer freistehenden (freestanding) Geschirrspülmaschine, bei der die Außenwände noch nicht montiert sind. Abbildung 3 stellt eine Schnittansicht des Öffnungsrahmens, der Dichtung und der Tür gemäß dem Stand der Technik grafisch dar. In der Abbildung werden nur die Schnittansichten des Öffnungsrahmens und der Dichtung dargestellt, während nur die Innenwand der Tür gezeigt wird. Die Spülkammer und die weiteren Teile der Geschirrspülmaschine werden hier nicht dargestellt.

In dieser detaillierten Beschreibung werden die bevorzugten Ausführungsformen der Geschirrspülmaschine, die Gegenstand der Erfindung ist, nur zum besseren Verständnis und ohne einschränkende Wirkung näher erläutert. Die Richtungsangaben in diesem Dokument wie vorne, oben, unten beziehen sich auf die "Frontseite" der Tür 40 der Haushaltsgeschirrspülmaschine 1 in Abbildung 2.

Die Erfindung betrifft eine Geschirrspülmaschine, die eine Spülkammer 10, eine sich auf der einen Seite der Spülkammer 10 befindende Zugangsöffnung 11, die den Zugang zur Spülkammer 10 ermöglicht, einen Öffnungsrahmen 20, der die Zugangsöffnung 11 zumindest zum Teil umgibt, und eine Tür 40, die die Schließung der Zugangsöffnung 11 ermöglicht, umfasst. Sie ist dadurch gekennzeichnet, dass der Öffnungsrahmen 20 auf der Innenseite 21, die zur Zugangsöffnung 11 weist eine integrierte Dichtung 30 enthält, die die Dichtheit zwischen der Tür 40 und der Spülkammer 10 gewährleistet.

Die erfindungsgemäße Geschirrspülmaschine ist vorzugsweise eine Haushaltsgeschirrspülmaschine 1. Die Haushaltsgeschirrspülmaschine 1 ist eine Geschirrspülmaschine, die entweder eingebaut wird (integrated) oder frei steht (freestanding). Die in Abbildung 2 dargestellte Ansicht kann sowohl als ein eingebautes als auch ein freistehendes Modell ohne Außenwände interpretiert werden. Wie in Abbildung 2 abgebildet, ist die bevorzugte Geschirrspülmaschine zur Aufnahme und zum Entleeren von Spülgut von vorne gelegt. Aus diesem Grund weist diese Geschirrspülmaschine eine Tür 40 auf, die sich horizontal bewegt. In Abbildung 2 ist die Tür 40 in geschlossenem Zustand. Der in der Abbildung dargestellte Öffnungsrahmen 20 besteht aus einem Kunststoff, insbesondere einem Hartkunststoff. Er kann jedoch optional aus einem anderen technisch gängigen Material wie Metall bestehen. Die Spülkammer 10 der Geschirrspülmaschine besteht - wie in der Technik meist bevorzugt - aus Metallblech.

Der Öffnungsrahmen 20 weist vorzugsweise keine viereckige Geometrie auf. Eine dreieckige U-Form wird dabei bevorzugt. Die Seite ohne Kante entspricht der Drehachse der Tür 40. Die Dichtheit an dieser Stelle wird meistens durch eine an der Tür 40 befestigte Dichtung gewährleistet. Wie in Abbildung 1 dargestellt, weist der Öffnungsrahmen 20 an einer Seite, die nicht zur Spülkammer 10, sondern in die der Zugangsöffnung 11 entgegengesetzte Richtung weist, Haltewände 25 und Hohlräume 26 zwischen diesen auf. Auf diese Weise wird ein Öffnungsrahmen 20 erhalten, der mit wenig Material den gewünschten Halt aufweist. Der Öffnungsrahmen 20 weist eine Innenseite 21 auf, die zur Zugangsöffnung 11 weist. Die Dichtung 30 wird auf der Innenseite 21 positioniert. Bei der in Abbildung 1 dargestellten bevorzugten Ausführungsform ist die Innenseite 21 in zwei Teile geteilt. Dazwischen befindet sich das technisch gängige Dichtungslager 22.

Wie in Abbildung 1 dargestellt, wird die Dichtung 30 in diesem Dichtungslager 22 positioniert. Die Dichtung 30 besteht aus einem wärmebeständigem Material, das der Arbeitstemperatur der Geschirrspülmaschine entspricht. Außerdem besteht die Dichtung aus einem weichen und/oder elastischen Material, sodass sie sich durch die Kraft der Tür 40 deformiert und sich somit an die Form der Türfläche 40 anpassen lässt und dadurch eine sichere Dichtheit gewährleistet und wieder ihre ursprüngliche Form hat, wenn auf sie keine Kraft mehr ausgeübt wird. Da die Dichtung 30 vorzugsweise aus einem Polymermaterial (Kunststoff, Silikon u.a.) besteht, kann sie durch gängige technische Verfahren zum Verarbeiten und/oder Formen der Materialien dieser Art hergestellt werden. Insbesondere kann der Öffnungsrahmen 20 z.B. durch Spritzgießen-Verfahren hergestellt werden. Danach wird das Material der Dichtung 30 mit oder ohne Gussform ins Dichtungslager 22 eingespritzt und dann kann erwartet werden, dass es sich mit der Innenseite 21 des Öffnungsrahmens 20 verklebt. Da die Einspritzung meistens mit erwärmtem Material durchgeführt wird, könnte man dann das Material abkühlen lassen. Während des Abkühlens des Materials werden die Dichtung 30 und der Öffnungsrahmen 20 unter Ausbildung einer integrierten Struktur aneinander geklebt. Die Dichtung 30 kann je nachdem vor oder nach der Montage des Öffnungsrahmens 20 in die Spülkammer 10 fertiggestellt werden.

Alternativ können der Öffnungsrahmen 20 und die Dichtung 30 durch doppelte Einspritzung in derselben Gussform fertiggestellt werden. Der Öffnungsrahmen 20 wird nämlich in einem Verfahren mit einer Dichtung 30 versehen.

Bei der in Abbildung 1 dargestellten bevorzugten Ausführungsform wird das Dichtungslager 22 zwischen der ersten Innenseite 21 und der Lagerwand 23 der zweiten Innenseite 21 gebildet. Auf der Seite der Lagerwand 23, die zum Dichtungslager 22 weist, wird vorzugsweise eine Klaue 24 angebracht. Die Klaue 24 trägt dazu bei, dass die Dichtung 30 im Dichtungslager 22 bleibt. Auch wenn die Bindung zwischen dem Öffnungsrahmen 20 und der Dichtung 30 einen Widerstand bildet, wird er durch die Klaue 24 noch weiter erhöht. Die Klaue 24 ermöglicht durch die Gegenkraft, dass die Dichtung 30 im Dichtungslager 22 bleibt, falls sich die Dichtung 30 vom Dichtungslager 22 lösen sollte.

### Bezugszeichen

- 1.: Geschirrspülmaschine
- 10.: Spülkammer
- 11.: Zugangsöffnung
- 20.: Öffnungsrahmen
- 21.: Innenseite
- 22.: Dichtungslager
- 23.: Lagerwand
- 24.: Klaue
- 25.: Haltewand
- 26.: Hohlraum
- 30.: Dichtung
- 40.: Tür

## Patentansprüche

1. Geschirrspülmaschine, insbesondere eine Haushaltsgeschirrspülmaschine (1), die eine Spülkammer (10), eine sich auf der einen Seite der Spülkammer (10) befindende Zugangsöffnung (11), die den Zugang zur Spülkammer (10) ermöglicht, einen Öffnungsrahmen (20), der die Zugangsöffnung (11) zumindest zum Teil umgibt, und eine Tür (40), die die Schließung der Zugangsöffnung (11) ermöglicht, umfasst, **dadurch gekennzeichnet, dass** der Öffnungsrahmen (20) auf der Innenseite (21), die zur Zugangsöffnung (11) weist, eine integrierte Dichtung (30) aufweist, die die Dichtheit zwischen der Tür (40) und der Spülkammer (10) gewährleistet.

2. Geschirrspülmaschine gemäß Anspruch 1, **dadurch gekennzeichnet, dass** der Öffnungsrahmen (20) auf der Innenseite (21) ein Dichtungslager (22) enthält.

3. Geschirrspülmaschine gemäß Anspruch 2, **dadurch gekennzeichnet, dass** das Dichtungslager (22) eine Lagerwand (23) und eine Klaue (24) aufweist, die über die Seite der Lagerwand (23), die zum Dichtungslager (22) weist in das Dichtungslager (22) hineingeht.

4. Geschirrspülmaschine gemäß einem der vorherigen Ansprüche, **dadurch gekennzeichnet, dass** die Dichtung (30) aus einem wärmebeständigem Material besteht.

5. Geschirrspülmaschine gemäß einem der vorherigen Ansprüche, **dadurch gekennzeichnet, dass** die Dichtung (30) aus einem weichen Material besteht.

6. Geschirrspülmaschine gemäß einem der vorherigen Ansprüche, **dadurch gekennzeichnet, dass** die Dichtung (30) aus einem elastischen Material besteht.

7. Geschirrspülmaschine gemäß einem der vorherigen Ansprüche, **dadurch gekennzeichnet, dass** der Öffnungsrahmen (20) aus einem Kunststoff, insbesondere einem Hartkunststoff, besteht.

8. Geschirrspülmaschine gemäß einem der vorherigen Ansprüche, **dadurch gekennzeichnet, dass** der Öffnungsrahmen (20) mehrere Haltewände (25) auf einer Seite, die nicht zur Spülkammer (10) weist, und mindestens einen Hohlraum (26) zwischen diesen Haltewänden (25) aufweist.
